# EUROPÄISCHE PATENTSCHRIFT

(11) **EP 0 872 542 B1**
(45) Veröffentlichungstag und Bekanntmachung des Hinweises auf die Patenterteilung: **26.03.2003**
(21) Anmeldenummer: 98106004.9
(22) Anmeldetag: 02.04.1998
(51) Int. Cl.: C11D 1/825, C11D 1/66, C11D 1/75, C11D 3/20, C11D 3/36

(54) **Niedrigviskose alkalische Reinigeremulsion**
Emulsified low-viscosity alkaline cleaners
Produit de nettoyage émulsionné et alcalin à faible viscosité

(30) Priorität: 15.04.1997 DE 19715599
(43) Veröffentlichungstag der Anmeldung: 21.10.1998
(73) Patentinhaber: Goldschmidt AG, 45127 Essen (DE)
(72) Erfinder: Müller, Felix, Dr., 42555 Velbert (DE); Peggau, Jörg, 45357 Essen (DE)

(56) Entgegenhaltungen:
- EP-A- 0 094 119
- EP-A- 0 305 925
- EP-A- 0 314 232
- EP-A- 0 595 590
- WO-A-94/25561
- WO-A-94/28108
- WO-A-96/21721
- DE-A- 19 504 192

## Beschreibung

Die Erfindung betrifft eine niedrigviskose alkalische Reinigeremulsion, enthaltend 1 bis 25 Gew.-% Glycerinölsäureester oder ölsäure, 1 bis 10 Gew.-% eines nichtionogenen Emulgators, 3 bis 30 Gew.-% eines Aminoxids, 1 bis 30 Gew.-% eines Hydrotrops, 5 bis 80 Gew.-% wäßrige Alkalihydroxidlösung, 1 bis 10 Gew.-% eines Komplexbildners und Wasser.

Die Reinigung von kontaminierten Oberflächen, insbesondere senkrechten, glatten Oberflächen in der fleisch- und lebensmittelverarbeitenden Industrie, ist relativ problematisch. Nicht immer gelingt es, in der zur Verfügung stehenden Zeit eine hinreichend lange Einwirkungszeit der eingesetzten Reinigerlösung auf der verschmutzten Oberfläche zu gewährleisten. Die Reinigerlösung läuft zu schnell ab, ohne daß die reinigende Wirkung voll ausgenutzt wird.

Man hat deshalb versucht, mit entsprechend hochviskosen Reinigungsmitteln vor allem senkrechte Wandflächen zu reinigen. Diese Kontaktierung bzw. das nachträgliche Entfernen ist jedoch technisch schwierig zu gestalten und dabei sehr zeitaufwendig. Außerdem kommen relativ konzentrierte Lösungen zur Anwendung. Bekannt ist auch die Verwendung von polymeren Verdickungsmitteln in tensidischen Reinigersystemen. So wird in der EP-A-0 314 232 ein alkalischer Reiniger mit verdickenden Eigenschaften nach dem Verdünnen auf Gebrauchslösung beschrieben. Zur Reduktion der Viskosität in dem Konzentrat werden solchen Formulierungen Alkohole, wie Ethanol oder Isopropanol oder auch andere Lösungsmittel, zugegeben, die dann in der Gebrauchslösung ihre verdünnende Wirkung verlieren; dadurch erhöht sich die Viskosität der auf die Oberfläche zu bringenden Gebrauchslösung. Der Einsatz der dort verwendeten Lösungsmittel ist wegen ihrer niedrigen Flammpunkte mit einer erheblichen Entzündungsund Feuergefahr verbunden.

Aus der US-A-4 438 024 sind weiterhin stabile wäßrige Detergenszusammensetzungen bekannt, welche ein Aminoxid, ein Hydrotrop, Ölsäure, einen Komplexbildner, Wasser und eine Alkalihydroxidlösung zur Einstellung des pH-Wertes enthalten. Sie finden Anwendung in Waschmittelzusammensetzungen.

Aufgabe der Erfindung ist es, eine Reinigungsemulsion zur Verfügung zu stellen, die die Nachteile der bekannten Reinigungsmittel nicht besitzt und in Gebrauchslösung auf der zu reinigenden senkrechten Oberfläche so hochviskos ist, daß sie dort eine ausreichende Kontaktzeit gewährleistet.

Die Aufgabe wird durch eine niedrigviskose alkalische Reinigungsemulsion gelöst, die dadurch gekennzeichnet ist, daß sie als Emulgator das Umsetzungsprodukt eines ethoxylierten Glycerinricinolsäureesters mit Ölsäure enthält.

Vorteilhafterweise wird dabei ein ethoxylierter Glycerinricinolsäureester verwendet, der mit 10 bis 30 Moläquivalenten Ethylenoxid ethoxyliert ist. Von besonderem Vorteil hat sich gezeigt, daß beim Einsatz eines mit 15 bis 25 Moläquivalenten ethoxylierten Glycerinricinolsäureesters sehr gute Ergebnisse erhalten werden.

Die Herstellung des erfindungsgemäßen nichtionogenen Emulgators kann durch folgendes Formelschema näher erläutert werden:

Mit dem Einsatz dieses hochwirksamen Emulgators wird eine zunächst niedrigviskose Reinigeremulsion zur Verfügung gestellt, deren Viskosität beim Verdünnen mit Wasser auf Gebrauchslösung (2 bis 10 %) sprunghaft ansteigt und dabei ausreichend lange auf der verschmutzten, glatten, vertikalen Oberfläche verweilen kann. Danach kann die behandelte Fläche schnell und problemlos abgespült werden. Zweckmäßigerweise wird die Reinigeremulsion durch handelsübliche Aufschäumgeräte mit den zu reinigenden Oberflächen in Kontakt gebracht. Hier nutzt man neben der Viskositätserhöhung die Volumensvergrößerung aus. Ein mit der erfindungsgemäßen Reinigeremulsion hergestellter Schaum zeigt ein honigartiges Verhalten, so daß die zu reinigende und zu benetzende Fläche einen geschlossenen Reinigerfilm während der Einwirkungszeit behält.

Von großem Vorteil ist dabei der Verzicht auf jegliche Lösungsmittel in dem erfindungsgemäßen Reinigersystem.

Als Aminoxide werden vorteilhafterweise Alkyldimethylaminoxide eingesetzt, die eine Kohlenstoffzahl von C₈ bis C₁₈ aufweisen.

Von besonderer Wirksamkeit ist eine Reinigeremulsion, die 3 bis 12 Gew.-% Glycerinölsäureester bzw. Ölsäure, 2 bis 5 Gew.-% Umsetzungsprodukt eines mit 15 bis 25 Moläquivalenten Ethylenoxid ethoxylierten Glycerinricinolsäureesters mit Ölsäure, 3 bis 25 Gew.-% Myristyldimethylaminoxid, 10 bis 25 Gew.-% Natriumbutylmonoglykolsulfat, 5 bis 30 Gew.-% wäßrige Alkalihydroxidlösung, 2 bis 6 Gew.-% Diethylentriaminpenta-(methylenphosphonsäure-)natriumsalz und Rest Wasser enthält.

Die Reinigeremulsion wird zweckmäßigerweise hergestellt, indem man zunächst den Glycerinölsäureester bzw. die ölsäure mit dem erfindungsgemäßen Emulgator vermischt (Lösung a). Die weiteren Bestandteile werden unter schnellem Rühren gelöst (Phase b). Danach wird die Lösung a unter ständigem Rühren in die Phase b eingearbeitet und für weitere 10 bis 180 Minuten gerührt, bis die Mischung klar ist. Ein leichtes Erwärmen auf 40 bis 80 °C vor allen Dingen beim Einsatz des Glycerinölsäureesters verkürzt die Zeit bis zum klaren Aussehen erheblich.

Mit folgender erfindungsgemäßer Reinigeremulsion

| | | |
|---|---|---|
| 1. Glycerinölsäureester | Olivenöl (Lebensmittelqualität) | 4,0 % |
| 2. Emulgator | Umsetzungsprodukt eines mit 20 Moläquivalent ethoxylierten Glycerinricinolsäureesters mit Ölsäure | 2,0 % |
| 3. Aminoxid | Myristyldimethylaminoxid, 30 %ig | 16,0 % |
| 4. Hydrotrop | Natriumbutylmonoglykolsulfat, 50 %ig | 20,0 % |
| 5. Alkalihydroxid | Natriumhydroxid, 50 %ig | 20,0 % |
| 6. Komplexierungsmittel | Diethylentriaminpenta-(methylenphosphonsäure-)natriumsalz, 32 %ig | 4,0 % |
| 7. Wasser | | 34,0 % |

wird eine Gebrauchslösung hergestellt.

Die so hergestellte Lösung hat eine Viskosität von rund 12 mPa·s. Wird diese Lösung mit Wasser auf die entsprechende Gebrauchslösung verdünnt, erhöht sich die Viskosität sprunghaft und die Lösung weist dabei bei ihrem Einsatz zur Reinigung einer vertikalen Oberfläche eine Viskosität von rund 800 bis 1200 mPa·s auf. Dies bedeutet eine erhebliche Ablaufverzögerung im Vergleich zu Wasser bzw. Lösungen mit ähnlicher Viskosität.

Anhand des folgenden Beispiels soll dieses Verhalten näher erläutert werden.

Auf einer glatten glasierten Fliese werden unter Zuhilfenahme eines mit Einkerbungen versehenen Rakels verschiedene Schichtdicken aufgetragen und das Ablaufverhalten überprüft. Es werden Schichtdicken von 25, 50, 100, 150 und 200 µm aufgetragen und ihr Ablaufverhalten beobachtet. Ein System mit einer Viskosität von Wasser verläuft selbst bei einer Schichtdicke von 25 µm sofort. Die überprüften alkalischen Reiniger zeigen in einer Konzentration von > 5 % (visko-elastischer Konzentrationsbereich) bei einer Schichtdicke von 100 bis 150 µm auch nach 15 Minuten eine geschlossene Gelschicht, die noch nicht verläuft. Bei den 5 %igen Verdünnungen, die ein viskoses Verhalten zeigen, ist bei 25 bis 50 µm nach 15 Minuten eine geschlossene Gelschicht zu beobachten.

## Patentansprüche

1. Niedrigviskose alkalische Reinigeremulsion, enthaltend 1 bis 25 Gew.-% Glycerinölsäureester oder ölsäure, 1 bis 10 Gew.-% eines nichtionogenen Emulgators, 3 bis 30 Gew.-% eines Aminoxids, 1 bis 30 Gew.-% eines Hydrotrops, 5 bis 80 Gew.-% wäßrige Alkalihydroxidlösung, 1 bis 10 Gew.-% eines Komplexbildners und Wasser, **dadurch gekennzeichnet, daß** sie als Emulgator das Umsetzungsprodukt eines ethoxylierten Glycerinricinolsäureesters mit ölsäure enthält.

2. Reinigeremulsion nach Anspruch 1, **dadurch gekennzeichnet, daß** der Glycerinricinolsäureester mit 10 bis 30 Moläquivalenten ethoxyliert ist.

3. Reinigeremulsion nach Anspruch 2, **dadurch gekennzeichnet, daß** der Glycerinricinolsäureester mit 15 bis 25 Moläquivalenten ethoxyliert ist.

4. Reinigeremulsion nach Anspruch 1 bis 3, enthaltend 3 bis 12 Gew.-% Glycerinölsäureester bzw. ölsäure, 2 bis 5 Gew.-% Umsetzungsprodukt eines mit 15 bis 25 Moläquivalenten Ethylenoxid ethoxylierten Glycerinricinolsäureesters mit Ölsäure, 3 bis 25 Gew.-% Myristyldimethylaminoxid, 10 bis 25 Gew.-% Natriumbutylmonoglykolsulfat, 5 bis 30 Gew.-% wäßrige Alkalihydroxidlösung, 2 bis 6 Gew.-% Diethylentriaminpenta-(methylenphosphonsäure-)natriumsalz und Rest Wasser.

## Claims

1. Low-viscosity alkaline cleaning emulsion comprising from 1 to 25% by weight of glyceryl trioleate or oleic acid, from 1 to 10% by weight of a nonionogenic emulsifier, from 3 to 30% by weight of an amine oxide, from 1 to 30% by weight of a hydrotrope, from 5 to 80% by weight of an aqueous alkali metal hydroxide solution, from 1 to 10% by weight of a complexing agent and water, **characterized in that** the emulsifier is the reaction product of an ethoxylated glyceryl triricinoleate and oleic acid.

2. Cleaning emulsion according to Claim 1, **characterized in that** the glyceryl triricinoleate has been ethoxylated using from 10 to 30 mole equivalents.

3. Cleaning emulsion according to Claim 2, **characterized in that** the glyceryl triricinoleate has been ethoxylated using from 15 to 25 mole equivalents.

4. Cleaning emulsion according to Claims 1 to 3, comprising from 3 to 12% by weight of glyceryl trioleate or oleic acid, from 2 to 5% by weight of the reaction product of a glyceryl triricinoleate which has been ethoxylated using from 15 to 25 mol equivalents of ethylene oxide, and oleic acid, from 3 to 25% by weight of myristyldimethylamine oxide, from 10 to 25% by weight of sodium butyl monoglycol sulphate, from 5 to 30% by weight of an aqueous alkali metal hydroxide solution, from 2 to 6% by weight of the sodium salt of diethylenetriaminepenta(methylenephosphonic acid), and water as the remainder.

## Revendications

1. Emulsion nettoyante alcaline de basse viscosité contenant 1 à 25% en poids d'ester de l'acide glycérololéique ou d'acide oléique, 1 à 10% en poids d'un émulsifiant non ionique, 3 à 30% en poids d'un amino-oxyde, 1 à 30% en poids d'un hydrotrope, 5 à 80% en poids d'une solution aqueuse d'hydroxyde alcalin, 1 à 10% en poids d'un complexant et de l'eau, **caractérisée en ce qu'**elle contient comme émulsifiant le produit de transformation d'un ester éthoxylé de l'acide glycérolricinoléique avec l'acide oléique.

2. Emulsion nettoyante selon la revendication 1, **caractérisée en ce que** l'ester de l'acide glycérolricinoléique est éthoxylé avec 10 à 30 équivalents en mole.

3. Emulsion nettoyante selon la revendication 2, **caractérisée en ce que** l'ester de l'acide glycérolricinoléique est éthoxylé avec 15 à 25 équivalents en mole.

4. Emulsion nettoyante selon les revendications 1 à 3, contenant 3 à 12% en poids d'ester de l'acide glycérololéique ou d'acide oléique, 2 à 5% en poids de produit de transformation d'un ester de l'acide glycérolricinoléique éthoxylé avec 15 à 25 équivalents en mole d'oxyde d'éthylène avec de l'acide oléique, 3 à 25% en poids de diméthylamino-oxyde de myristyle, 10 à 25% en poids de butylmonoglycolsulfate de sodium, 5 à 30% en poids d'une solution aqueuse d'hydroxyde alcalin, 2 à 6% en poids de sel sodique de l'acide diéthylènetriaminepenta(méthylènephosphonique) et pour le reste de l'eau.
